# EUROPÄISCHE PATENTSCHRIFT

(11) **EP 0 043 532 B1**
(45) Veröffentlichungstag und Bekanntmachung des Hinweises auf die Patenterteilung: **23.12.1987**
(21) Anmeldenummer: 81105031.9
(22) Anmeldetag: 29.06.1981
(51) Int. Cl.: G10H 1/18

(54) **Digitale Halbleiterschaltung für eine elektronische Orgel**
Digital semiconductor circuit for an electronic organ
Circuit digital à semiconducteur pour orgue électronique

(30) Priorität: 07.07.1980 DE 3025643
(43) Veröffentlichungstag der Anmeldung: 13.01.1982
(73) Patentinhaber: SIEMENS AKTIENGESELLSCHAFT, 80333 München (DE)
(72) Erfinder: Rösler, Helmut, D-8000 München 83 (DE); Mühlbauer, Otto, Ing. grad., D-8000 München 80 (DE); Dempf, Josef, Ing. grad., D-8933 Kloster-Lechfeld (DE); Bigall, Klaus-Dieter, Dipl.-Phys., D-8011 Vaterstetten (DE)

## Beschreibung

In der EP-A-30 034 ist eine digitale Halbleiterschaltung für eine elektronische Orgel mit einer der Anzahl der Spieltasten des Manuals der Orgel entsprechenden Anzahl von über das Manual beaufschlagten Steuereingängen sowie mit einer von einer Oszillatoranlage mit periodischen elektrischen Schwingungen beaufschlagten Anzahl von Tonsignaleingängen beschrieben, bei der je ein Steuereingang je einer Spieltaste des Manuals und je ein Tonsignaleingang je einer Tonfrequenz fest zugeordnet ist, bei der ferner ein Tonsignalausgang für die Beaufschlagung eines elektro-akustischen Wandlers vorgesehen ist und bei der schließlich die zur Beaufschlagung der Steuereingänge dienenden Steuersignale den logischen Pegeln entsprechen.

Kennzeichnend für die in der EP-A-30 034 beschriebene Schaltung ist, daß die einzelnen Steuereingänge je einer Zelle eines taktgesteuer-' ten und als Parallelserienwandler betriebenen Schieberegisters zugeordnet sind, daß ferner der Signalausgang des Schieberegisters als auch die für dessen Betrieb vorgesehenen Taktimpulse zur Steuerung einer Vermittlungsanlage dienen, die andererseits mit der Gesamtheit der vorgesehe- ⁻ nen Tonsignaleingänge versehen ist, daß außerdem die Anzahl der Tonsignalausgänge niedriger ist als die Anzahl der Steuereingänge sowie jedem der Tönsignalausgänge je ein Amplitudenformer zugeordnet ist und daß schließlich die Ausgänge der Amplitudenformer auf einen elektro-akustischen Wandler geschaltet sind.

Die Vermittlungsanlage ist in der EP-A-30 034 mit VM bezeichnet. An je einem der bei ihr vorgesehenen Tonausgänge AU_{;} ist je ein Amplitudenformer AF_{;} angeschaltet. Der Index « i nimmt bei n Tonausgängen und Amplitudenformern je einen je einer der ganzen Zahlen von 1 bis n entsprechenden Wert an. Sie sind zum Beispiel in Fig. 1 der EP-A-30 034 angegeben.

Wie aus Fig. 6 der genannten EP-A-30 034 ersichtlich ist, liegen alle die für die Beaufschlagung des Tonwiedergabegeräts LT vorgesehene Ausgänge an je einen Eingang einer diesem Tonwiedergabegerät vorgeschalteten gemeinsamen Mischstufe Mi.

Über die Mischstufe Mi sind in der EP-A-30 034 keine näheren Angaben gemacht, da es sich hierbei um eine bei elektronischen Orgeln und anderen elektronisch-akustischen Geräten allgemein angewendete Struktur handelt. Im allgemeinen handelt es sich darum, daß in der Mischstufe die von den einzelnen Amplitudenformern gelieferten NF-Signale in einem Kirchhoff'schen Netzwerk addiert und als Sammelsignal über einen gemeinsamen Ausgang an das Tonwiedergabegerät, also einen Lautsprecher, beziehungsweise einen diesem vorgeschalteten Verstärker weitergegeben werden.

Im Interesse der Qualität der von der Orgel gelieferten Töne erscheint es zweckmäßig, die in der EP-A-30 034 angegebene Lösung hinsichtlich der Anschaltung der Ausgänge der Amplitudenformer zu verbessern. Mit dieser Aufgabe befaßt sich die Erfindung.

Die Erfindung betrifft eine digitale Halbleiterschaltung für eine elektronische Orgel mit einer der Anzahl der Spieltasten des Manuals der Orgel entsprechenden Anzahl von über das Manual beaufschlagten Steuereingängen sowie mit einer von einer Oszillatoranlage mit periodischen elektrischen Schwingungen beaufschlagten Anzahl von Tonsignaleingängen, bei denen je ein Steuereingang je einer Spieltaste des Manuals und je ein Tonsignaleingang je einer Tonfrequenz fest zugeordnet ist, bei der ferner ein Tonsignalausgang für die Beaufschlagung eines elektro-akustischen Wandlers vorgesehen ist und bei der die zur Beaufschlagung der Steuereingänge dienenden Steuersignale den logischen Pegeln « 1 und « 0 entsprechen, bei der außerdem die einzelnen Steuereingänge je einer Zelle eines taktgesteuerten und als Parallelserienwandler betriebenen Schieberegisters zugeordnet sind, bei der weiterhin der Signalausgang des Schieberegisters als auch die für dessen Betrieb vorgesehenen Taktimpulse zur Steuerung einer Vermittlungsanlage dienen, die andererseits mit der Gesamtheit der vorgesehenen Tonsignaleingänge versehen ist, bei der außerdem die Anzahl der Tonsignalausgänge niedriger ist als die Anzahl der Steuereingänge sowie jedem der Tonsignalausgänge je ein Amplitudenformer zugeordnet ist und die Ausgänge der Amplitudenformer schließlich unter Vermittlung einer Mischstufe auf den elektro-akustischen Wandler geschaltet sind.

Erfindungsgemäß wird dabei vorgeschlagen, daß jeder der im Manual vorgesehenen Oktaven je eine auf die betreffende Oktave abgestimmte Mischstufe zugeordnet ist und daß der Ausgang jedes der vorgesehenen Amplitudenformer nach Maßgabe der zu dem in dem betreffenden Amplitudenformer jeweils vorliegenden Tonsignal gehörenden Oktave an die der betreffenden Oktave festzugeteilte Mischstufe anschaltbar ist.

Eine Möglichkeit, um dies zu leisten, besteht darin, daß den einzelnen Amplitudenformern je ein Sensor zugeordnet wird, der in der Lage ist. die Oktave des in dem betreffenden Amplitudenformer jeweils anhängigen Signals auf Grund der Schwingungsfrequenz zu erkennen und dann über eine Logik dafür sorgt, daß der Tonsignalausgang automatisch mit derjenigen Mischstufe verbunden wird, die der jeweils erkannten Oktave zugeteilt ist.

Auf Grund der EP-A-30 034 angegebenen Möglichkeiten ist jedoch eine wesentlich einfachere Lösung möglich, die eine weitere Ausgestaltung der Erfindung bildet und nun an Hand der Fig. 1. 2 und 3 näher beschrieben wird. Dabei ist in Fig. 1 ein Blockschaltbild einer Halbleiterschaltung entsprechend der EP-A-30 034 in Fig. 2 ein mit für die vorliegende Ausgestaltung wesentlichen Einzelheiten versehener Ausschnitt dieses Blockschaltbilds und in Fig. 3 eine an Hand der aus diesem Ausschnitt ersichtlichen Schaltungsteile vorzunehmende Ausgestaltung gemäß der vorliegenden Erfindung gezeigt.

Eine gedrückte Spieltaste im Manual M der Orgel erzeugt eine « 1 » an dem ihr individuell zugeordneten Steuereingang E der Halbleiterschaltung, während der einer nicht betätigten Spieltaste zugeordnete Steuereingang E den Pegel « 0 führt. Durch den Taktgeber TG ist ein Schieberegister PSW (das Eingangsschieberegister) mit den zum Ausschieben der zwischen den einzelnen Abfragezyklen im Schieberegister PSW gebildeten Information erforderlichen Taktimpulsen versorgt. Die Information im Schieberegister PSW wird von den Spieltasten des Manuals über den jeweils zugeordneten Steuereingang E je einer der im Schieberegister PSW vorgesehenen Speicherzellen zugeführt. Die Reihenfolge der Spieltasten im Manual M entspricht der Reihenfolge der den einzelnen Spieltasten im Schieberegister PSW zugeordneten Speicherzellen.

Die periodisch aus dem Schieberegister PSW ausgeschobene Information gelangt in die eigentliche Vermittlungsschaltung, deren Eingang durch den sogenannten Kanalwähler KW gebildet ist. Vom Kanalwähler KW, der im Detail in der EP-A-30 034 beschrieben ist, geht eine Anzahl einander gleicher Abzweigungen aus, die zu je einem der vorgesehenen Amplitudenformer AFᵢ führen, wobei i die Nummer des Amplitudenformers angibt. Sein Ausgang ist mit AGᵢ bezeichnet. Dem einzelnen Amplitudenformer AFᵢ ist je ein Ausgangsteil Vᵢ der Vermittlungsschaltung vorgeschaltet, der einerseits über den Kanalwähler KW, anderseits vom Tonsignalerzeuger TOS und schließlich von einem Tonadressenzähler TAZ mit den erforderlichen digitalen Informationen versorgt ist. Dieser Tonadressenzähler TAZ übernimmt die zum Ausschieben der Information aus dem Eingangsschieberegister PSW dienenden Schiebeakte in den einzelnen Abfragezyklen als Zählimpulse.

Der Tonadressenzähler TAZ besteht aus zwei Teilen, von denen der erste Teil aus vier hintereinandergeschalteten binären Zählstufen besteht, die derart geschaltet sind, daß der erste Teil des Zählers nur bis « 12 zählt, um beim Eintreffen des dreizehnten Zählimpulses wieder in den Ausgangszustand « Null umgeschaltet zu sein. Der zweite Teil des Tonadressenzählers TAZ besteht aus drei hintereinandergeschalteten Zählstufen, die so geschaltet sind, daß der höchste Zählstand der Anzahl k der vorgesehenen Oktaven entspricht. Der zweite Teil des Zählers TAZ erhält seine Zählimpulse jedesmal dann, wenn der erste Teil des Zählers TAZ vom Zählstand « ₁₂ in den Zählstand « Null übergeht.

Zu bemerken ist, daß jedesmal bei der Ausgabe einer « 1 » aus dem Schieberegister PSW der jeweils zugehörige Zählstand beider Teile des Tonadressenzählers TAZ auskodiert und in je einem der vorgesehenen Ausgangsteile V, temporär gespeichert wird. Hierzu sind in jedem der vorgesehenen Ausgangsteile Vᵢ, das heißt Ausgangskanäle, der Vermittlungsschaltung zwei Serienspeicher S beziehungsweise S^{*} vorgesehen. die beim Austritt einer « 1 aus dem Schieberegister PSW den in diesem Augenblick gerade vorliegenden Zählstand der beiden Teile des Tonadressenzählers TAZ abspeichern, unter der Voraussetzung, daß durch den Kanalwähler KW der betreffende Ausgangskanal Vᵢ für die Steuerung durch die vom Schieberegister PSW abgegebene « 1 freigegeben ist. Dann wird im Speicherteil S der Name des Tons der zu der das Schieberegister gerade verlassenden « 1 » gehörenden Spieltaste und im Speicherteil S^{*} die Nummer der zugehörigen Oktave - jeweils in Form des gerade vorliegenden Zählstandes der beiden Teile des Tonadressenzählers TAZ - abgespeichert.

Die beiden Speicher S und S^{*} sind in Fig. 2 dargestellt, die noch weitere Einzelheiten bezüglich des einzelnen Ausgangskanals Vᵢ erkennen läßt.

Die beiden Serienspeicher S und S^{*} des einzelnen Ausgangskanals Vᵢ der Vermittlungsschaltung dienen über je einen Dekoder D beziehungsweise D^{*} zur Beaufschlagung weiterer Schaltungsteile, deren Gestaltung aus der EP-A-30 034 ersichtlich ist. Sie sind jedoch, weil sie im Zusammenhang mit der Erfindung unerheblich sind, hier in einem mit WS bezeichneten Block zusammengefaßt. Die im Block WS enthaltenen Schaltungsteile stellen eine über die Dekoder D beziehungsweise D^{*} gesteuerte Vermittlung zwischen den durch die die erforderlichen Tonsignale in Form von entsprechenden Rechteckschwingungen liefernde Oszillatoranlage durch die Tonschwingungen wenigstens einer Oktave versorgten Tonsignaleingängen und den einzelnen Ausgangskanälen Vᵢ und damit den einzelnen Amplitudenformern AFᵢ dar.

Für die vorliegende Erfindung sind lediglich die beiden Speicherteile S und S^{*} von Bedeutung. Wie aus der EP-A-30 034 ersichtlich, ist nun jedem der vorgesehenen Amplitudenformer AF, ein Paar von Serienspeichern S und S^{*} individuell zugeordnet, so daß der im Speicherteil S gespeicherte Tonname und die im Speicherteil S^{*} gespeicherte Nummer der die jeweilige Beaufschlagung der beiden Speicherteile S und S^{*} verursachenden Spieltaste im Manual M enthaltenden Oktave bis zur Löschung der beiden Speicher S und S* für die alleinige Beaufschlagung des zugehörigen Amplitudenformers AF, und damit dessen Signalausgang AGᵢ verbindlich bleibt.

Da es nun Aufgabe der Erfindung ist, den Ausgang AGᵢ des Amplitudenformers AF, je nach der Nummer j der Oktave, durch die der Speicher S^{*} beaufschlagt ist, an eine dieser Oktave Nummer j festzugeordneten und speziell auf diese Oktave eingestellte Mischstufe Miⱼ zu schalten, werden für die weitere Betrachtung nur die die Ausgangskanäle Vᵢ und damit den jeweils angeschlossenen Amplitudenformer AF, steuernden Serienspeicher S^{*} und die Amplitudenformer AF, beziehungsweise deren Ausgänge AG, von Bedeutung. Der jeweils zur Speicherung der Nummer k der den betreffenden Amplitudenformer AFᵢ jeweils steuernden Spieltaste im Manual M vorgesehene Speicher S^{*} soll in Anbetracht seiner festen Zuordnung zum Amplitudenformer AF, nunmehr ebenfalls den Index « i führen.

Bei dem aus Fig. 3 ersichtlichen Ausführungsbeispiel für die erfindungsgemäße Anschaltung der vorgesehenen Amplitudenformer-Ausgänge AGᵢ an die den einzelnen Oktaven jeweils festzugeordneten Mischstufen Miₖ sind zehn Amplitudenformer AFᵢ, also die Amplitudenformer AF₁ bis AF,ₒ und zehn Oktaven und damit zehn Mischstufen Mi₁ bis Mi₁₀ vorgesehen, die jedoch aus Platzgründen nur zum Teil dargestellt sind. Jeder dieser zehn Amplitudenformer AFᵢ ist je einem die Oktave k speichernden Serienspeicher S^{*}₁ und umgekehrt jeder der vorgesehenen zehn Serienspeicher S^{*}₁ je einem der zehn Amplitudenformer AF; individuell zugeordnet.

Die einzelnen für die Aufnahme der Adresse der momentan für die Beaufschlagung des betreffenden Amplitudenformers AFᵢ verbindlichen Oktave vorgesehenen Serienspeicher S^{*}₁ sind mit ihren Informationsausgängen an je einen Adressierdekoder ASᵢ gelegt. Die einander gleichen Adressierdekoder AS₁ bis AS₁₀ weisen jeweils k Ausgänge auf, wobei k die Anzahl der vorgesehenen Oktaven ist. Im Beispielsfalle hat man, wie bereits bemerkt, zehn Oktaven und demgemäß hat jeder der Adreßdekoder zehn Ausgänge, die über entsprechend ausgestaltete logische Schaltungen im Innern des Adreßdekoders ASᵢ derart an die von je einer der (drei) Speicherzellen des Speichers S^{*}₁ beaufschlagten Eingänge des Adreßdekoders geschaltet sind, daß bei Beaufschlagung des Dekoders mit einem der k vorgesehenen Zustände des zugehörigen Speichers S^{*}, der dem vorliegenden Zustand des' Speichers S^{*}ᵢ jeweils festzugeordnete Ausgang unter den zehn Ausgängen des betreffenden Adreßdekoders ein Ausgangssignal erhält, während alle übrigen Ausgänge kein Signal erhalten.

Die vorgesehenen Amplitudenformer AFᵢ, also im Beispielsfall die Amplitudenformer AF₁ bis AF,ₒ, sind mit ihrem Ausgang AGᵢ (also AG₁ bis AG₁₀), über je einen Widerstand R an den einen stromführenden Anschluß von jeweils k Transistoren Tᵢⱼ gelegt. Da insgesamt n Amplitudenformer AFᵢ vorgesehen sind, hat man demzufolge n · k solcher Transistoren-Figuren in der Schaltung. Diese n · k Transistoren sind bevorzugt durch einander gleiche MOS-Feldeffekttransistoren vom Anreicherungstyp gegeben, deren Sourceanschlüsse an den jeweils zugeordneten Ausgang AGᵢ der vorgesehenen n Amplitudenformer AF, in der aus Fig. 3 ersichtlichen Weise angelegt sind. Da im Beispielsfall zehn Oktaven vorgesehen sind und somit k = 10 ist und außerdem die Anzahl n der Amplitudenformer AFᵢ und damit der Adreßdekoder ASᵢ ebenfalls durch n = 10 gegeben ist, hat man in der Schaltung im Beispielsfall hundert solcher Transistoren Tᵢⱼ. Die den Index « i » darstellende Zahl gibt den Index desjenigen Amplitudenformers AF, beziehungsweise Ausgangs AGᵢ an, der mit dem Sourceanschluß des betreffenden Transistors Tᵢⱼ verbunden ist.

Der erste Index « i in der Bezeichnung Tᵢⱼ für den einzelnen Transistor gibt außerdem die Nummer « i » desjenigen Adreßdekoders ADᵢ und damit desjenigen Speichers S*, an. durch den die Steuerelektrode, also das Gate des betreffenden Transistors Tᵢⱼ gesteuert ist.

Im allgemeinen Fall sind k Mischstufen Mi, vorgesehen, wobei j die Nummer der einzelnen Oktave ist, der die betreffende Mischstufe jeweils fest zugeordnet ist. Jede dieser k Mischstufen ist an jeden der vorgesehenen n Amplitudenformer AFᵢ über je einen der vorgesehenen Transistoren Tᵢⱼ anschältbar, mit dessen zweiten stromführenden Anschluß, also dessen Drain, der Eingang der betreffenden Mischstufe Miⱼ verbunden ist. Die Anzahl dieser Transistoren Tᵢⱼ ist ersichtlich gleich n - k, also bei zehn Amplitudenformern AF, und zehn Mischstufen Miⱼ gleich hundert.

Da der zweite Index « j » die Nummer der den betreffenden Amplitudenformer AFᵢ und damit den Speicher S*ᵢ sowie den diesem nachgeschalteten Dekoder AS; zu einem gegebenen Zeitpunkt beaufschlagenden Oktave bedeutet, stellt der Transistor Tᵢⱼ jeweils die Verbindung zwischen dem Ausgang AGᵢ des i-ten Amplitudenformers AFᵢ und der j-ten Mischstufe Miⱼ dar. Hierzu ist erforderlich, daß das Gate des Transistors Tᵢⱼ durch den der Oktave mit der Nummer j zugeteilten Steuerausgang des Dekoders mit der Nummer i gesteuert ist.

Damit erhält man die in Fig. 3 gezeigte Anschaltung der Amplitudenformer AFᵢ an die Mischstufen Miⱼ. Aus Platzgründen sind nur einige der hierzu benötigten Schaltungsteile, wie Speicher S*ⱼ, Adreßdekodierer ASᵢ, Transistoren Tᵢⱼ und Mischstufen Mi_{j'} dargestellt.

Der Ausgang Aⱼ der einzelnen Mischstufe Miⱼ wird zweckmäßig nicht unmittelbar, sondern über je ein auf die betreffende Amplitude abgestimmtes Sinusfilter an den zu steuernden elektro-akustischen Wandler, also einen Lautsprecher, gelegt. Dabei können mehrere, gegebenenfalls in unterschiedlicher Weise durch die vorgesehenen Mischstufen Miⱼ angesteuerte Lautsprecher vorgesehen sein.

Gegebenenfalls kann es sogar wünschenswert sein für jede Oktave einen auf diese abgestimmten Lautsprecher zu verwenden.

## Patentansprüche

1. Digitale Halbleiterschaltung für eine elektronische Orgel mit einer der Anzahl der Spieltasten des Manuals der Orgel entsprechenden Anzahl von über das Manual beaufschlagten Steuereingängen sowie mit einer von einer Oszillatoranlage mit periodischen elektrischen Schwingungen beaufschlagten Anzahl von Tonsignaleingängen, bei denen je ein Steuereingang je einer Spieltaste des Manuals und je ein Tonsignaleingang je einer Tonfrequenz fest zugeordnet ist, bei der ferner ein Tonsignalausgang für die Beaufschlagung eines elektro-akustischen Wandlers vorgesehen ist und bei der die zur Beaufschlagung der Steuereingänge dienenden Steuersignale den logischen Pegeln « 1 » und « 0 » entsprechen, bei der außerdem die einzelnen Steuereingänge je einer Zelle eines taktgesteuerten und als Parallelserienwandler betriebenen Schieberegisters zugeordnet sind, bei der weiterhin der Signalausgang des Schieberegisters als auch die für dessen Betrieb vorgesehenen Taktimpulse zur Steuerung einer Vermittlungsanlage dienen, die andererseits mit der Gesamtheit der vorgesehenen Tonsignaleingänge versehen ist, bei der außerdem die Anzahl der Tonsignalausgänge niedriger ist als die Anzahl der Steuereingänge sowie jedem der Tonsignalausgänge je ein Amplitudenformer zugeordnet ist und die Ausgänge der Amplitudenformer schließlich unter Vermittlung einer Mischstufe auf den elektro-akustischen Wandler geschaltet sind, dadurch gekennzeichnet, daß jeder der im Manual (M) vorgesehenen Oktaven je eine auf die betreffende Oktave (Oᵣ) abgestimmte Mischstufe (Mir) zugeordnet ist und daß der Ausgang (AGₛ) jedes der vorgesehenen Amplitudenformer (AFₛ) nach Maßgabe der zu dem in dem betreffenden Amplitudenformer (AFₛ) jeweils vorliegenden Tonsignal gehörenden Oktave an die der betreffenden Oktave festzugeteilte Mischstufe anschaltbar ist.

2. Schaltung nach Anspruch 1, dadurch gekennzeichnet, daß den einzelnen Amplitudenformern (AFᵢ) der Schaltung je ein Schreib-Lese-Speicher (S*ᵢ) und ein diesem nachgeschalteter Adreßdekoder (AS;) zugeordnet ist, daß dabei jeder der dieser Schreib-Lese-Speicher (S*ᵢ) derart geschaltet ist, daß die in ihm jeweils gespeicherte Information ausschließlich durch die Nummer (j) der dem den zugeordneten Amplitudenformer (AFᵢ) jeweils beaufschlagenden Tonsignal jeweils zugeordneten Oktave gegeben ist, und daß außerdem durch die Adreßdekoder (AS;) die Verbindung zwischen den einzelnen Amplitudenformern (AFᵢ) und den einzelnen Mischstufen (Mⱼ) nach Maßgabe der in den einzelnen Schreib-Lese-Speichern (S*ᵢ) jeweils gespeicherten Information erfolgt.

3. Schaltung nach Anspruch 2, dadurch gekennzeichnet. daß der Ausgang (AGᵢ) der n insgesamt vorgesehenen Amplitudenformer (AFᵢ) mit dem Eingang jeder der insgesamt vorgesehenen k Mischstufen (Miⱼ) durch je einen Transistor (Tᵢⱼ) gegeben ist, dessen eine stromführende Hauptelektrode am Ausgang des betreffenden Amplitudenformers (AFᵢ) und dessen Steuerelektrode an einem Steuerausgang (j) des dem betreffenden Amplitudenformer (AFᵢ) individuell zugeordneten Adreßdekoders liegt, während die zweite stromführende Hauptelektrode des betreffenden Transistors (Tᵢⱼ) am Eingang je einer der vorgesehenen k Mischstufen (Miⱼ) liegt, der zugleich diejenige der vorgesehenen k Oktaven zugeordnet ist, die allein imstande ist, über den die Steuerelektrode des Transistors (T,ⱼ) beaufschlagenden Adreßdekoder (AS;) den Transistor (Tᵢ,) zum Ansprechen zu bringen.

4. Schaltung nach Anspruch 3, dadurch .gekennzeichnet. daß die Transistoren (Tᵢⱼ) als MOS-Feldeffekttransistoren vom Anreicherungstyp ausgebildet sind.

5. Schaltung nach einem der Ansprüche 1 bis 4. dadurch gekennzeichnet, daß die Ausgänge (Aⱼ) der einzelnen Mischstufen (Miⱼ) über je ein Sinus-Filter an wenigstens einen elektro-akustischen Wandler geschaltet sind.

## Claims

1. A digital semiconductor circuit for an electronic organ comprising a number, corresponding to the number of keys of the organ keyboard. of control inputs which are acted upon via the keyboard, and with a number of sound signal inputs which are supplied by an oscillator system with periodic electrical oscillations, where each control input is permanently assigned to one key of the keyboard and each sound signal input is permanently assigned to one sound frequency. where moreover one sound signal output serves to control an electro-acoustic transducer and where the control signals, which act upon the control inputs, correspond to logic levels «1» and «0», where moreover the individual control inputs are each assigned to one cell of a clock- controlled shift register which is operated as a parallel/series converter, where moreover the signal output of the shift register and the clock pulses which operate the latter serve to control a switching system which on the other hand is provided with all the provided sound signal inputs, where moreover the number of sound signal outputs is less than the number of control inputs and each of the sound signal outputs is assigned an amplitude shaper and the outputs of the amplitude shapers are finally connected, via a mixing stage, to the electro-acoustic transducer, characterised in that each of the octaves provided in the keyboard (M) is assigned a mixing stage (Miᵣ), tuned to the respective octave (Or), and that the output (AGₛ) of each of the provided amplitude shapers (AFₛ) can be connected, in accordance with the octave assigned to the sound signal occurring in the respective amplitude shaper (AFₛ) to the mixing stage permanently assigned to the respective octave.

2. A circuit as claimed in claim 1. characterised in that the individual amplitude shapers (AFᵢ) of the circuit are each assigned a write-read store (S*ᵢ) and an address decoder (AS;) which is connected to the output of said write-read store. that each of said write-read stores (S^{*},) is connected in such manner that the information stored therein consists exclusively of the number (j) of the octave assigned to the respective sound signal which acts upon the assigned amplitude shaper (AF,), and that the address decoders (AS;) establish the connection between the individual amplitude shapers (AFᵢ) and the individual mixing stages (Mⱼ) in accordance with the respective information stored in the individual write-read stores (S*ᵢ).

3. A circuit as claimed in claim 2, characterised in that the output (AGᵢ) of the total of n amplitude shapers (AFᵢ) and the input of each of the total of k mixing stages (Miⱼ) is in each case formed by a transistor (Tᵢⱼ) whose first current-carrying main electrode is connected to the output of the respective amplitude shaper (AFᵢ) and whose control electrode is connected to a control output (j) of the address decoder individually assigned to the respective amplitude shaper (AFᵢ), whilst the second current-carrying main electrode of the respective transistor (Tᵢⱼ) is connected to the input of one of the k mixing stages (Miⱼ) which is simultaneously assigned to that member of the k octaves which is alone capable of causing the transistor (Tᵢⱼ) to respond via the address decoder (AS;) acting upon the control electrode of the transistor (Tᵢⱼ).

4. A circuit as claimed in claim 3, characterised in that transistors (Tᵢⱼ) comprise MOS-field effect transistors of the enhancement type.

5. A circuit as claimed in one of the claims 1 to 4, characterised in that the outputs (Aⱼ) of the individual mixing stages (Miⱼ) are each connected via a sine filter to at least one electro-acoustic transducer.

## Revendications

1. Circuit numérique à semi-conducteur pour un orgue électronique, possédant un nombre d'entrées de commande correspondant au nombre des touches du clavier de l'orgue et alimentées à travers le clavier, ainsi qu'un nombre d'entrées de signaux de note, alimentées en oscillations électriques périodiques par un système d'oscillateurs, parmi lesquelles une entrée · de commande est coordonnée chaque fois de façon fixe à une touche du clavier et une entrée de signal de note est coordonnée chaque fois de façon fixe à une fréquence audible, circuit dans lequel une sortie de signal de note est prévue pour alimenter un transducteur électroacoustique et les signaux de commande, à appliquer aux entrées de commande, correspondent aux niveaux logiques « 1 et « 0 », dans lequel, en outre, les différentes entrées de commande sont coordonnées chacune à une cellule d'un registre à décalage, commandé de façon rythmée et fonctionnant comme un convertisseur parallèle- série, et la sortie des signaux du registre à décalage, comme les impulsions de rythme destinées à son fonctionnement, servent à la commande d'un système de commutation, lequel présente, par ailleurs, la totalité des entrées de signaux de note prévues, dans lequel, en plus, le nombre des sorties de signaux de note est inférieur à celui des entrées de commande, un formateur d'amplitude étant coordonné à chacune des sorties de signaux de note et, enfin, les sorties des formateurs d'amplitude étant connectées à travers un étage mélangeur au transducteur électroacoustique. caractérisé en ce qu'un étage mélangeur (Mi,), accordé sur l'octave concernée (Oᵣ), est coordonné à chacune des octaves prévues dans le clavier (M) et que la sortie (AGₛ) de chacun des formateurs d'amplitude (AFₛ) prévus peut être connectée à l'étage mélangeur, attribué de façon fixe à l'octave en question, en fonction de l'octave appartenant au signal de note présent à chaque fois dans le formateur d'amplitude (AFₛ) concerné.

2. Circuit selon la revendication 1. caractérisé en ce qu'une mémoire d'écriture-lecture (S^{*}ᵢ) et un décodeur d'adresse (AS;) prévu à sa suite, sont coordonnés à chacun des différents formateurs d'amplitude (AFᵢ) du circuit, que chacune de ces mémoires (S*ᵢ) est montée pour que l'information qui y est mémorisée chaque fois soit exclusivement déterminée par le numéro (j) de l'octave coordonnée au signal de note appliqué à cet instant au formateur d'amplitude (AFᵢ) coordonné. et que, en outre, les décodeurs d'adresse (AS;) réalisent la liaison entre les différents formateurs d'amplitude (AFᵢ) et les différents étages mélangeurs (Mᵢ) en fonction de l'information mémorisée chaque fois dans les différentes mémoires d'écriture-lecture (S*ᵢ).

3. Circuit selon la revendication 2, caractérisé en ce que la sortie (AGᵢ) des n formateurs d'amplitude (AFᵢ) prévus en tout, est reliée chaque fois à l'entrée de chacun des k étages mélangeurs (Mⱼ) prévus en tout, par un transistor (Tᵢⱼ) dont l'une des électrodes principales parcourues d'un courant est reliée à la sortie du formateur d'amplitude (AFᵢ) concerné et dont l'électrode de commande est reliée à une sortie de commande (j) du décodeur d'adresse coordonné individuellement au formateur d'amplitude (AFᵢ) en question, tandis que la seconde électrode parcourue d'un courant de ce transistor (Tᵢⱼ) est reliée à l'entrée de l'un des k étages mélangeurs (Miⱼ) prévus, auquel est coordonnée en même temps celle des k octaves prévues qui est elle seule capable de faire agir le transistor (Tᵢⱼ) à travers le décodeur d'adresse (AS;) relié à l'électrode de commande de ce transistor.

4. Circuit selon la revendication 3, caractérisé en ce que les transistors (Tᵢⱼ) sont des transistors à effet de champ MOS du type à enrichissement.

5. Circuit selon une des revendications 1 à 4. caractérisé en ce que les sorties (A;) des différents étages mélangeurs (Miⱼ) sont reliées chacune à travers un filtre sinus à au moins un transducteur électroacoustique.
